# FASCICULE DE BREVET EUROPEEN

(11) **EP 0 992 646 B1**
(45) Date de publication et mention de la délivrance du brevet: **07.06.2006**
(21) Numéro de dépôt: 99440256.8
(22) Date de dépôt: 21.09.1999
(51) Int. Cl.: E05C 9/04

(54) **Crémone ou crémone-serrure pour porte, fenêtre ou analogue**
Treibstange oder Treibstangenschloss für Türen, Fenster oder dergleichen
Espagnolette or espagnolette lock for doors, windows or the like

(30) Priorité: 08.10.1998 FR 9812764
(43) Date de publication de la demande: 12.04.2000
(73) Titulaire: FERCO INTERNATIONAL Ferrures et Serrures de Bâtiment, Société Anonyme, 57400 Sarrebourg (FR)
(72) Inventeur: Mih, Philippe, 57430 Sarralbe (FR)
(74) Mandataire: Rhein, Alain

(56) Documents cités:
- DE-A- 4 409 420
- DE-U- 29 613 802
- FR-A- 2 722 826
- GB-A- 2 264 529
- GB-A- 2 312 236

## Description

L'invention concerne une crémone ou crémone-serrure comprenant un boîtier prévu apte à prendre position dans un entaillage ménagé à cet effet en feuillure d'un châssis ouvrant de porte, fenêtre ou analogue, ce boîtier renfermant un mécanisme de commande comprenant au moins un fouillot apte à être commandé en rotation par l'intermédiaire d'une poignée de commande, sur ce fouillot, pourvu d'une denture appropriée, venant s'engréner une crémaillère, d'une part, équipant une tringle de manoeuvre ou un chevalet relié à cette dernière, et, d'autre part, s'inscrivant sensiblement, entre ledit fouillot et une têtière à l'arrière de laquelle vient s'étendre, au-dessus et/ou en-dessous du boîtier, la ou les tringles de manoeuvre, dans le fond du boîtier étant ménagé un carter semi-circulaire coaxial au fouillot pour la réception et le guidage de ce dernier.

La présente invention trouvera son application dans le domaine de la quincaillerie du bâtiment.

En fait, l'on connaît déjà un bon nombre de crémones ou crémones-serrures répondant à la description ci-dessus, mais elles présentent toutes un inconvénient lié à leur encombrement.

A ce propos, il convient de rappeler que les profilés à partir desquels sont conçues les menuiseries telles que portes, fenêtres ou analogues, ont tendance à adopter des sections de plus en plus réduites.

Plusieurs raisons expliquent cela. La première consiste en ce qu'il est sans cesse recherché des solutions permettant de réduire le coût de fabrication, le gain de matière en étant une. Une autre raison, qui est certainement toute aussi importante que la précédente consiste en ce que l'on cherche, pour les fenêtres et portes-fenêtres, à obtenir la surface vitrée la plus importante pour une dimension d'ouverture déterminée dans un bâtiment. Ce problème est d'autant plus crucial en cas de rénovation où il est d'usage de laisser en place le cadre dormant de la fenêtre existante. Celui-ci est en fait, habillé au moyen du cadre dormant de la fenêtre de rénovation. Or, une telle opération se traduit, immanquablement, par une réduction de cette surface vitrée.

L'on comprend que pour répondre à ce problème il faut gagner sur l'épaisseur des profils, qu'ils soient en bois, en alu ou en PVC, venant concevoir le cadre dormant et, plus particulièrement, le châssis ouvrant. Or, dans l'épaisseur de ces profils correspondant au châssis ouvrant, doivent prendre position les éléments correspondant à une ferrure de verrouillage, de type crémone ou crémone-serrure, tout particulièrement, le boîtier central accueillant le mécanisme de commande.

A noter, à ce propos, que ce mécanisme de commande comporte, au moins, un fouillot monté en rotation dans ce boîtier et sur lequel doit être en mesure d'intervenir un usager par l'intermédiaire du carré de manoeuvre d'une poignée ou d'un bouton de commande.

D'ores et déjà l'on comprend que tous les efforts de transmission de mouvement viennent s'exercer sur ce fouillot.

A ce propos, celui-ci reçoit en périphérie au moins une denture appropriée pour venir s'engréner sur une crémaillère équipant au moins une des tringles de manoeuvre venant s'étendre au-dessus et/ou en-dessous du boîtier ou encore un chevalet prévu apte à transmettre le mouvement à une telle tringle de manoeuvre.

Habituellement, ce boîtier accueillant le mécanisme de commande est rapporté à l'arrière d'une têtière, celle-ci venant abriter, par ailleurs, les tringles de manoeuvre une fois la crémone ou crémone-serrure encastrée en feuillure dudit châssis ouvrant.

Le mécanisme de commande d'une telle crémone ou crémone-serrure peut encore être complété pour d'autres organes, tels qu'un pignon inverseur permettant de transmettre à deux tringles de manoeuvre s'étendant, respectivement, au-dessus et en-dessous du boîtier, des déplacements dans des directions opposées lors de la commande de verrouillage ou de déverrouillage. Dans certains cas, cette fonction du pignon inversé est assurée par le fouillot lui-même.

A titre d'exemple, le document FR-A-2.722.826 décrit, plus particulièrement, une crémone correspondant à cette description tenant compte que le fouillot reçoit, encore, ici, un pêne de verrouillage qui, en position verrouillée est amené à s'étendre au travers d'une ouverture ménagée dans la crémaillère disposée entre le fouillot et la têtière et, bien sûr, une ouverture prévue à cet effet dans cette dernière.

Quoi qu'il en soit, l'on remarquera que la profondeur du boîtier de ce type de crémone ou crémone-serrure présente une dimension minimale déterminée par la section du fouillot et la surépaisseur que produit, à l'arrière de la têtière, la crémaillère venant s'engréner sur ce fouillot.

Sur ce il convient de préciser que le moyeu même du fouillot présente une section minimale imposée, d'une part, pour des questions de résistance mécanique et, d'autre part, par la section la plus grande que peut adopter le carré de manoeuvre de la poignée ou du bouton de commande pour ce type de boîtier.

Ainsi, même si les autres organes d'un tel mécanisme de commande pourraient prendre position, dans certains cas, dans un boîtier de profondeur moindre, cela n'y fait rien, cette profondeur de boîtier est liée aux données précitées.

Dans ces conditions il convient de pratiquer dans la menuiserie un entaillage d'une profondeur correspondant à celle du boîtier et, ce, sur l'intégralité de la hauteur de ce dernier. Or, précisément, à supposer que cette menuiserie présente une faible épaisseur, en particulier du fait de la présence d'un vitrage, cet entaillage sur une longueur non négligeable, vient fragiliser substantiellement, ce profilé.

Sur ce, l'on observera qu'il est connu, au travers du document DE-A-44 09 420 une crémone dont le boîtier, accueillant le mécanisme de commande comporte au niveau de son fond une excroissance qui nécessite, là encore, l'usage d'une fraise ou d'une bédane pour l'aménagement, au fond de rainure de menuiserie, d'un logement pour la réception de cette excroissance.

Quoi qu'il en soit, la paroi arrière de cette excroissance, en fond de boîtier, a été supprimée de manière à définir une ouverture dans laquelle peuvent s'inscrire les extrémités des dents du fouillot venant exécuter une rotation d'au moins un demi-tour. En fait, ces dents sont, ici, amenées à émerger en dehors du boîtier. Aussi, si l'on souhaite que la rotation du fouillot ne sont pas gênée, il convient d'entailler, de manière suffisante, la menuiserie, du moins à hauteur de ce fouillot.

L'on connaît encore, par le document DE-U-296 13 802, une crémone dont le boîtier du mécanisme de commande comporte une partie avant sous forme de deux demi-coquilles que l'on vient assembler et maintenir solidaires à l'aide d'une partie arrière en forme de carter. Chacune des demi-coquilles, définissant substantiellement les parois latérales de ce boîtier, comporte, intérieurement, un logement cylindrique pour la réception des portions d'extrémités cylindriques du moyeu du fouillot. Celui-ci porte, en périphérie, une couronne partiellement dentée, s'étendant à l'arrière du boîtier, au-delà desdites demi-coquilles. La partie arrière du boîtier, clipée sur ces demi-coquilles pour les maintenir assemblées et protégeant le fouillot, à la manière d'un carter, est tronquée et laisse apparaître une ouverture.

Sur ce il convient encore de préciser, qu'il a pu être observé, dans le cadre d'une première démarche inventive, que le maintien et le guidage en rotation du fouillot se faisaient, jusqu'alors, qu'au travers des seules parois latérales du boîtier. Plus particulièrement, ce fouillot est pourvu, de part et d'autre, d'un bossage circulaire maintenu en rotation dans des ouvertures de section ajustée dans ces parois latérales du boîtier. Or, une telle conception constitue, déjà, une contrainte dans le dimensionnement du fouillot.

Dans une seconde démarche inventive, on a pu remarquer que si l'entaillage pour la réception du boîtier est réalisée de manière classique au moyen d'une fraise ou d'une bédane, en intervenant depuis la feuillure du châssis ouvrant, donc suivant une direction parallèle au plan de ce dernier, l'accès au carré de manoeuvre du fouillot, nécessite, dans tous les cas, la réalisation d'un perçage au niveau de ce châssis ouvrant perpendiculairement à son plan.

A partir de ces constats il a été imaginé l'invention qui permet, en fin de compte, de répondre au problème posé en ce sens qu'elle permet d'aboutir à un boîtier de profondeur encore plus faible sans que cela ne se traduise par un affaiblissement de la tenue mécanique de l'ensemble, tout particulièrement du maintien et du guidage du fouillot. Par ailleurs, comme cela ressortira plus en avant dans la description, cette invention répond également aux contraintes de l'entaillage de la menuiserie.

A cet effet, l'invention concerne une crémone ou crémone-serrure comprenant un boîtier prévu apte à prendre position dans un entaillage ménagé à cet effet en feuillure d'un châssis ouvrant de porte, fenêtre ou analogue, ce boîtier renfermant un mécanisme de commande comprenant au moins un fouillot apte à être commandé en rotation par l'intermédiaire d'une poignée de commande, sur ce fouillot, pourvu d'une denture appropriée, venant s'engréner une crémaillère, d'une part, équipant une tringle de manoeuvre ou un chevalet relié à cette dernière et, d'autre part, s'inscrivant, sensiblement, entre ledit fouillot et une têtière à l'arrière de laquelle vient s'étendre, au-dessus et/ou en-dessous dudit boîtier, la ou les tringles de manoeuvre, dans le fond du boîtier étant ménagé un carter semi-circulaire coaxial au fouillot pour la réception et le guidage de ce dernier, ce carter semi-circulaire comportant une paroi semi-cylindrique pourvue d'une lumière, en périphérie du moyeu du fouillot s'étendant un rebord circulaire ou semi-circulaire défini pour venir s'inscrire dans l'épaisseur de ladite paroi semi-cylindrique, ceci au niveau de ladite lumière sans émerger au travers de cette dernière.

A ce propos, selon une caractéristique préférée de la présente invention, dans la têtière est ménagée une lumière pour la réception, de manière coulissante dans son épaisseur, de la crémaillère venant s'engréner sur le fouillot.

Avantageusement, le fouillot reçoit un pêne de verrouillage apte à basculer en position de verrouillage en dehors du boîtier au travers d'une ouverture oblongue prévue à cet effet dans la crémaillère.

Par ailleurs, selon un mode de réalisation préféré de l'invention, du côté interne au boîtier les parois latérales de ce dernier sont pourvues d'évidements en forme de berceaux ajustés pour la réception de bossages circulaires équipant, de part et d'autre, le fouillot.

En fin de compte, comme cela ressort des caractéristiques qui viennent d'être exposées, le boîtier peut ne plus présenter une profondeur identique sur toute sa hauteur. En fait, dans le fond de ce boîtier, au droit du fouillot, peut être prévu un carter susceptible de recevoir en partie ce dernier. De plus, l'on vient se servir de l'épaisseur de la paroi délimitant ce carter circulaire pour assurer un meilleur maintien et guidage du fouillot dont la résistance mécanique, donc la section peut être réduite au minimum.

Cela se traduit, bien sûr, pour un carter semi-circulaire, à l'arrière du boîtier, de rayon de courbure lui-aussi, relativement faible. Aussi, l'on peut tout d'abord usiner dans la menuiserie une rainure d'encastrement pour le boîtier dont la profondeur correspond à celle de ce dernier, tandis que la cuvette qu'il convient de ménager dans le fond d'une telle rainure pour la réception du carter semi-circulaire, peut être réalisée, non pas par une opération d'usinage supplémentaire, mais au travers du simple perçage que l'on vient effectuer, perpendiculairement au plan de cette menuiserie, pour le passage du carré de manoeuvre.

En fin de compte, au travers de cette cuvette obtenue par simple perçage, l'on ne fragilise que très localement cette menuiserie, en particulier lorsque son épaisseur est réduite du fait de la présence d'un vitrage ce qui permet d'être conforme aux normes applicables dans le domaine.

D'autres buts et avantages de la présente invention apparaîtront au cours de la description qui va suivre se rapportant à un mode de réalisation.

La compréhension de cette description sera facilitée en se référant au dessin joint en annexe dans lequel :
- la figure 1 est une représentation schématisée et en élévation d'une crémone prenant position dans une rainure d'encastrement prévue à cet effet en feuillure d'un châssis ouvrant de fenêtre ou analogue ;
- la figure 2 est une vue de détail de la figure 1 illustrant, tout particulièrement, le positionnement du boîtier de la crémone dans un entaillage strictement ajusté au niveau de la menuiserie ;
- la figure 3 est une représentation schématisée et en coupe du boîtier et du mécanisme de commande d'une crémone conforme à l'invention ;
- la figure 4 est une représentation similaire à la figure 3, le fouillot étant équipé, ici, d'un pêne de verrouillage basculant ;
- la figure 5 est une représentation schématisée et en plan du chevalet équipé de la crémaillère venant s'engréner sur un fouillot de crémone conforme à la conception de la figure 4 ;
- la figure 6 est une représentation schématisée et en élévation du fouillot équipé de son pêne de verrouillage ;
- la figure 7 est une représentation schématisée et en coupe du boîtier seul ;
- la figure 8 est une représentation de ce boîtier en coupe selon VIII-VIII de la figure 7.

Ainsi tel que représenté dans les figures des dessins ci-joints, la présente invention a trait à une crémone ou crémone-serrure 1 pour porte, fenêtre ou analogue dont seul le châssis ouvrant 2 a été représenté schématiquement et en coupe dans la figure 1.

A ce propos, une telle crémone ou crémone-serrure 1 prend position, très fréquemment, dans une rainure d'encastrement 3 prévue à cet effet en feuillure 4 d'un montant 5, le cas échéant, d'une traverse 6. Un entaillage 7 spécifique de profondeur 8 plus importante, est encore réalisé au niveau de cette feuillure 4 pour la réception d'un boîtier 9 accueillant le mécanisme de commande 10 de cette crémone ou crémone-serrure 1.

Il est à noter à ce propos, que s'il n'est plus fait référence qu'à une crémone dans la description qui va suivre ou encore dans les dessins joints, cela n'a pour but que de rendre plus clair l'exposé de la présente invention, celle-ci étant encore applicable aux crémones-serrures.

Quoi qu'il en soit, au-dessus et/ou en-dessous de ce boîtier 9 viennent s'étendre des tringles de manoeuvre 11, 11A, à l'arrière d'une têtière 12 à laquelle est rapporté ledit boîtier 9.

Quant au mécanisme de commande 10, il comporte, au moins, un fouillot 13 apte à être commandé en rotation par l'intermédiaire d'une poignée de commande. Dans ce but, ce fouillot 13 présente, dans la partie centrale de son moyeu 15, une ouverture 14 pour la réception du carré de manoeuvre d'une telle poignée de commande. En périphérie dudit moyeu 15 de ce fouillot 13 s'étend une denture 16 sur laquelle vient s'engréner une crémaillère 17 équipant, soit directement une tringle de manoeuvre 11, 11A, soit un chevalet 18 qui est relié au moins à l'une d'entre elles 11.

Toutefois, dans le cadre d'une crémone 1 comportant des tringles 11, 11A fonctionnant en opposition, l'une de ces dernières 11A peut être attaquée par ce chevalet 18 au travers d'un pignon inverseur 19 que l'on voit monté dans le boîtier 9, dans les figures 3 et 4.

En fin de compte, ce chevalet 18 reçoit, dans ces conditions, une seconde crémaillère 20 sur laquelle vient s'engréner la denture du pignon inverseur 19, par ailleurs en prise avec une crémaillère 21 ménagée au niveau de la tringle de manoeuvre 11A.

A noter en ce qui concerne ce pignon inverseur 19, s'il a été représenté pivotant autour d'un axe parallèle à la têtière 12, on peut parfaitement imaginer faire appel à un pignon inverseur dont l'axe de rotation est perpendiculaire à cette têtière 12 et disposé, en conséquence, entre cette dernière et le fond 22 du boîtier 9. La crémaillère 7 et la tringle de manoeuvre 11A viennent, alors, s'engréner de part et d'autre d'un tel pignon inverseur en venant s'intercaler entre ce dernier et les parois latérales dudit boîtier 9.

Comme déjà précisé dans la partie introductive, la présente invention a pour but de répondre au problème de l'encombrement du boîtier 9 et, par voie de conséquence, de la profondeur 8 de l'entaillage 7 ménagé dans la menuiserie pour son logement.

A cet effet et selon l'invention, dans la paroi définissant le fond 22 du boîtier 9 est ménagé un carter semi-circulaire 23, coaxial au fouillot 13, pour la réception et le guidage de ce dernier, dans la paroi semi-cylindrique 24 de ce carter 23 étant prévue, en outre, une lumière 25 dans laquelle vient s'inscrire, pour y être guidé et maintenu, un rebord 26 circulaire ou semi-circulaire s'étendant en périphérie 27 du fouillot 13, étant entendu, dans ces conditions, que la crémaillère 17 associée, ici, au chevalet 18, vient s'inscrire, sensiblement, entre le fouillot 13 et la têtière 12.

Finalement, l'on observe qu'au travers d'une crémone conforme à l'invention, l'on vient assurer un maintien en périphérie du fouillot 13 ce qui permet de garantir à ce dernier une parfaite tenue mécanique, malgré un moyeu 15 de section très réduite.

De plus, ce maintien et ce guidage en périphérie du fouillot 13 ne créé aucun encombrement supplémentaire, puisqu'il est réalisé dans l'épaisseur 28 de la paroi semi-cylindrique 24 correspondant au carter 23. A noter à ce propos, que le rebord 26 est lui-même défini pour venir s'inscrire dans cette épaisseur 28 sans en émerger, à aucun moment, de la lumière 25, pour éviter le blocage en rotation du fouillot 13, une fois le boîtier 5 positionné dans l'entaillage 7.

Par ailleurs, dans la mesure où le boîtier 9 peut présenter une profondeur plus faible, hormis à hauteur de ce fouillot 13, la profondeur 8 de cet entaillage 7 peut être elle-même plus faible.

Reste à réaliser dans le fond 29 de cet entaillage 7 la cuvette 30 qui lui permettra d'accueillir le carter semi-circulaire 23.

Or, comme rappelé ci-dessus, ce carter semi-cylindrique est coaxial au fouillot 13 de sorte que cette cuvette 30 peut être obtenue par un simple perçage 31, réalisé perpendiculairement au plan du châssis ouvrant 2, de diamètre 32 approprié, tenant compte qu'il est de toute manière nécessaire de réaliser un tel perçage pour l'accès du carré de manoeuvre d'une poignée de commande à l'ouverture 14 du fouillot 13.

En outre, dans le cadre d'un châssis ouvrant de fenêtre, une telle cuvette 30 vient affaiblir, que très localement, le profil dans lequel vient s'intégrer la crémone 1.

De manière à gagner, encore en profondeur de boîtier 9, il a été imaginé d'intégrer, au moins en partie, la fonction de maintien et de guidage de la crémaillère 17 à la têtière 12, tenant compte, en outre, que cette crémaillère 17 doit présenter une résistance mécanique suffisante donc une épaisseur minimale en vue de l'engrènement sur le fouillot 13.

Aussi, selon un mode de réalisation préféré de l'invention, dans ladite têtière 12 est ménagée une lumière 33 pour la réception, au moins en partie et de manière coulissante dans son épaisseur 34, de ladite crémaillère 17.

Ainsi, en mettant à contribution l'épaisseur 34 de la têtière 12 on gagne en profondeur de boîtier 9 donc, de l'entaillage 7.

Tel que prévu ci-dessus, la fonction de maintien et de guidage de la crémaillère 17 peut n'être assurée que partiellement par la têtière 12. En particulier, cette crémaillère 17 peut encore être maintenue et guidée par l'intermédiaire de parois latérales 41, 42 du boîtier 9 entre lesquelles elle s'étend également, selon l'invention. Dans ce but, du côté interne, au niveau de ces parois latérales 41, 42 du boîtier 9 sont réalisées des rainures de guidage 50 débouchantes à l'avant de ce boîtier 9 et dans lesquelles vient s'inscrire également la crémaillère 17, au niveau de ses côtés longitudinaux 51, 52. De cette manière la crémaillère 17 vient consolider (rigidifier) la liaison entre la têtière 12 et le boîtier 9.

Il convient d'observer, comme représenté dans les figures 4, 5 et 6, que ce fouillot 13 d'une telle crémone 1 peut encore recevoir un pêne de verrouillage 35 apte à basculer, en position de verrouillage, en dehors du boîtier 9, de manière à se présenter saillant par rapport à la têtière 12.

Tout particulièrement, pour permettre ce passage du pêne de verrouillage 35 la crémaillère 17 reçoit une ouverture oblongue 36 dans la mesure où elle vient se placer à l'avant du fouillot 13. Quant à la têtière 12 celle-ci est d'ores et déjà pourvue d'une lumière 33 dans laquelle s'inscrit ladite crémaillère 17.

Celle-ci est définie, dans ce cas de figure, par deux branches parallèles 37, 38 munie, chacune, d'une denture 39 à même de coopérer avec des dentures 16 adoptant une disposition symétrique de part et d'autre du pêne de verrouillage 35, au niveau du fouillot 13.

Avantageusement, dans les parois latérales 41, 42 du boîtier 9, intérieurement à ce dernier, sont prévus des évidements 43 en forme de berceaux débouchants au niveau du chant avant de ces parois latérales, ces évidements 43 étant ajustés pour la réception à des bossages circulaires 44 équipant de part et d'autre le moyeu 15 du fouillot 13.

La résultante d'une telle conception consiste en ce que le boîtier 9 peut être du type monobloc, et conçu notamment par moulage. Ainsi, les parois latérales 41, 42 et la paroi périphérique 45 en particulier le fond 22, de ce boîtier 9 forment un seul et même ensemble dans lequel peuvent prendre position les éléments du mécanisme de commande 10, par introduction depuis l'ouverture 46 à l'avant de ce boîtier 9, ce qui facilite, considérablement le montage d'une telle crémone 1. Or, un boîtier 9 réalisé, ainsi, par moulage, permet d'obtenir une pièce de grande précision. Ce boîtier est en mesure, de ce fait, d'accueillir de manière parfaitement ajustée les autres pièces du mécanisme de commande de la crémone ou crémone-serrure. Or, en raison de cet auto-ajustement des différentes pièces, celles en mouvement sont mieux maintenues d'où résulte une résistance mécanique accrue de la crémone ou crémone-serrure, donc une fiabilité améliorée.

A noter que la présence d'un pignon inverseur 19 n'empêche en rien l'obtention de ce résultat. Ainsi, comme visible dans les dessins, notamment dans les figures 7 et 8, d'autres évidements en forme de berceaux 47 peuvent être prévus au niveau de ces parois latérales 41, 42 intérieurement au boîtier 9, pour la réception des extrémités d'axe 48 sur lequel est monté ce pignon inverseur 19.

En fin de compte, comme cela ressort de la description qui précède la présente invention vient répondre, avantageusement, au problème technique posé.

## Revendications

1. Crémone ou crémone-serrure comprenant un boîtier (9) prévu apte à prendre position dans un entaillage (7) ménagé à cet effet en feuillure d'un châssis ouvrant (2) de porte, fenêtre ou analogue, ce boîtier (9) renfermant un mécanisme de commande (10) comprenant au moins un fouillot (13) apte à être commandé en rotation par l'intermédiaire d'une poignée de commande, sur ce fouillot (13), pourvu d'une denture (16) appropriée, venant s'engréner une crémaillère (17), d'une part, équipant une tringle de manoeuvre (11, 11A) ou un chevalet (18) relié à cette dernière, et, d'autre part, s'inscrivant, sensiblement, entre ledit fouillot (13) et une têtière (12) à l'arrière de laquelle vient s'étendre, au-dessus et/ou en-dessous du boîtier (9), la ou les tringles de manoeuvre (11, 11A), dans le fond (22) du boîtier (9) étant ménagé un carter semi-circulaire (23) coaxial au fouillot (13) pour la réception et le guidage de ce dernier, **caractérisée par le fait que** le carter semi-circulaire (23) comporte une paroi semi-cylindrique (24) pourvue d'une lumière (25), en périphérie du moyeu (15) du fouillot (13) s'étendant un rebord circulaire ou semi-circulaire (26) défini pour venir s'inscrire dans l'épaisseur (28) de ladite paroi semi-cylindrique (24), ceci au niveau de ladite lumière (25) sans émerger au travers de cette dernière.

2. Crémone ou crémone-serrure selon la revendication 1, **caractérisée par le fait que** dans la têtière (12) est ménagée une lumière (33) pour la réception, au moins en partie et de manière coulissante dans son épaisseur (34) de la crémaillère (17) venant s'engréner sur le fouillot (13).

3. Crémone ou crémone-serrure selon la revendication 2, **caractérisée par le fait que** du côté interne au niveau des parois latérales (41, 42) du boîtier (9) sont réalisées des rainures de guidage (50), débouchantes à l'avant de ce boîtier (9) et dans lesquelles vient s'inscrire également la crémaillère (17), au niveau de ses côtés longitudinaux (51, 52).

4. Crémone ou crémone-serrure selon l'une quelconque des revendications précédentes, **caractérisée par le fait que** le fouillot (13) comporte un pêne de verrouillage (35) apte à basculer en position de verrouillage en dehors du boîtier (9) au travers d'une ouverture oblongue (36) prévue à cet effet dans la crémaillère (17).

5. Crémone ou crémone-serrure selon la revendication 4 **caractérisée par le fait que** la crémaillère (17) est définie par deux branches parallèles (37, 38) munies, chacune, d'une denture (39) à même de coopérer avec des dentures (16) adoptant une disposition symétrique de part et d'autre du pêne de verrouillage (35) au niveau du fouillot (13).

6. Crémone ou crémone-serrure selon l'une quelconque des revendications précédentes, **caractérisée par le fait que** du côté interne au boîtier (9) les parois latérales (41, 42) de ce dernier sont pourvues d'évidements (43) en forme de berceaux débouchant au niveau du chant avant de ces parois latérales (41, 42), ces évidements (43) étant ajustés pour la réception de bossages circulaires (44) équipant de part et d'autre le moyeu (15) du fouillot (13).

7. Crémone ou crémone-serrure selon l'une quelconque des revendications précédentes, **caractérisée par le fait que** le boîtier (9) est de type monobloc, les parois latérales (41, 42) et la paroi périphérique (45), en particulier, le fond (22) de ce boîtier (9) formant un seul et même ensemble dans lequel peuvent prendre position les éléments du mécanisme de commande (10) par introduction depuis l'ouverture (46) à l'avant de ce boîtier (9).

8. Crémone ou crémone-serrure selon l'une quelconque des revendications précédentes, **caractérisée par le fait qu'**elle comporte des tringles de manoeuvre (11, 11A) fonctionnant en opposition, l'une de ces dernières (11A) étant attaquée par le chevalet (18) au travers d'un pignon inverseur (19) monté dans le boîtier (9).

9. Crémone ou crémone-serrure selon la revendication 8, **caractérisée par le fait que** le pignon inverseur (19) est monté dans le boîtier (9) pivotant autour d'un axe(48) parallèle à la têtière (12), les parois latérales (41, 42) de ce boîtier (9) comportant, intérieurement à ce dernier, des évidements en forme de berceaux (47) pour la réception des extrémités d'axes (48) sur lequel est monté ledit pignon inverseur (19).

## Claims

1. Espagnolette or espagnolette lock comprising a casing (9) designed capable of being positioned in a cut-out (7) provided for this purpose in the rabbet of a leaf (2) of a door, window or similar, said casing (9) containing a control mechanism (10) comprising at least one tumbler (13) capable of being driven in rotation by means of an operating handle, on this tumbler (13), provided with an appropriate toothing (16), meshing a rack (17), on the one hand, equipping an operating rod (11, 11A) or a trestle (18) connected with the latter, and, on the other hand, inserted, substantially, between said tumbler (13) and a faceplate (12) at the back of which extends, above and/or below the casing (9), the operating rod or rods (11, 11A), in the bottom (22) of the casing (9) being installed a semicircular case (23) coaxial to the tumbler (13) for receiving and guiding the latter, **characterised in that** the semicircular case (23) includes a semi-cylindrical wall (24) provided with an opening (25), in the periphery of the hub (15) of the tumbler (13) extending a circular or semicircular edge (26) designed to be inserted in the thickness (28) of said semi-cylindrical wall (24), at the level of said opening (25) without emerging through the latter.

2. Espagnolette or espagnolette lock according to claim 1, **characterised in that** in the faceplate (12) is provided for an opening (33) for receiving, at least partially and slidingly in its thickness (34), the rack (17) meshing on the tumbler (13).

3. Espagnolette or espagnolette lock according to claim 2, **characterised in that** on the internal side at the level of the lateral walls (41, 42) of the casing (9) are provided for guiding grooves (50), ending in the front portion of said casing (9) and in which is also inserted the rack (17), at the level of its longitudinal sides (51, 52).

4. Espagnolette or espagnolette lock according to any of the preceding claims, **characterised in that** the tumbler (13) includes a locking bolt (35) capable of tilting in locked position outside the box (9) through an elongate aperture (36) provided for this purpose in the rack (17).

5. Espagnolette or espagnolette lock according to claim 4, **characterised in that** the rack (17) is defined by two parallel legs (37, 38) provided, each, with a toothing (39) capable of co-operating with toothings (16) assuming a symmetrical arrangement on both sides of the locking bolt (35) at the level of the tumbler (13).

6. Espagnolette or espagnolette lock according to any of the preceding claims, **characterised in that** on the internal side of the casing (9) the side walls (41, 43) of the latter are provided with recesses (43) in the form of cradles ending at the level of the front edge of these lateral walls (41, 42), these recesses (43) being adapted for receiving circular bosses (44) equipping on both sides the hub (15) of the tumbler (13).

7. Espagnolette or espagnolette lock according to any of the preceding claims, **characterised in that** the casing (9) is of the monoblock type, the side walls (41, 42) and the peripheral wall (45), in particular, the bottom (22) of this casing (9) forming one single aggregate in which can be positioned the components of the control mechanism (10) by insertion through the aperture (46) in the front of said casing (9).

8. Espagnolette or espagnolette lock according to any of the preceding claims, **characterised in that** it includes operating rods (11, 11A) functioning in opposite direction, one of the latter (11A) being actuated by the trestle (18) through a reversing gearwheel (19) mounted in the casing (9).

9. Espagnolette or espagnolette lock according to claim 8, **characterised in that** the reversing gearwheel (19) is mounted in the casing (9) pivotally about an axis (48) parallel to the faceplate (12), the side walls (41, 42) of said casing (9) including, internally with respect to the latter, recesses in the form of cradles (47) for receiving axle ends (48) on which is mounted said reversing gearwheel (19).

## Patentansprüche

1. Treibstange oder Treibstangenschloß, umfassend ein Gehäuse (9), das geeignet vorgesehen ist, um sich in einem Einschnitt (7) zu positionieren, der zu diesem Zweck im Falz eines Flügels (2) einer Tür, eines Fensters oder dergleichen ausgeführt ist, wobei dieses Gehäuse (9) einen Steuermechanismus (10) enthält, der wenigstens eine Schloßfalle (13) umfaßt, geeignet, um über einen Steuerhandgriff in Drehung gesteuert zu werden, wobei auf dieser Schloßfalle (13), die mit einer angemessenen Zahnung (16) ausgestattet ist, eine Zahnstange (17) eingreift, die, einerseits, an einer Betätigungsstange (11,11A) oder einer Stütze (18) vorgesehen ist, die mit dieser letzteren verbunden ist, und, andererseits, sich im wesentlichen zwischen der besagten Schloßfalle (13) und einem Stulp (12) aufgenommen wird, hinter dem oberhalb und/oder unterhalb des Gehäuses (9) sich die Betätigungsstange oder -stangen (11, 11A) erstrecken, wobei am Boden (32) des Gehäuses (9) ein halbrunder Kasten (23) koaxial zur Schloßfalle (13) für die Aufnahme und die Führung dieser Letzteren vorgesehen ist, **dadurch gekennzeichnet, daß** der halbrunde Kasten (23) eine halbzylindrische Wand (24) umfaßt, die mit einer Öffnung (25) ausgestattet ist, wobei auf dem Umkreis der Nabe (15) der Schloßfalle (13) sich ein kreisförmiger oder halbrunder Rand (26) erstreckt, der gebildet ist, um in der Dicke (28) der besagten halbzylindrischen Wand (24) aufgenommen zu werden, und zwar im Bereich der besagten Öffnung (25), ohne durch diese Letztere vorzuspringen.

2. Treibstange oder Treibstangenschloß nach Anspruch 1, **dadurch gekennzeichnet, daß** im Stulp (12) eine Öffnung (33) vorgesehen ist für die Aufnahme wenigstens zum Teil und auf gleitende Art und Weise in seiner Dicke (34) der Zahnstange (17), die auf der Schloßfalle (13) eingreift.

3. Treibstange oder Treibstangenschloß nach Anspruch 2, **dadurch gekennzeichnet, daß** auf der inneren Seite im Bereich der seitlichen Wände (41, 42) des Gehäuses (9) Führungsrillen (50) ausgeführt sind, die auf der vorderen Seite dieses Gehäuses (9) münden und in denen ebenfalls die Zahnstange (17) im Bereich ihrer Längsseiten (51, 52) aufgenommen wird.

4. Treibstange oder Treibstangenschloß nach irgendeinem der vorgehenden Ansprüche, **dadurch gekennzeichnet, daß** die Schloßfalle (13) einen Verriegelungsriegel (35) umfaßt, der geeignet ist, um in Verriegelungsposition durch eine längliche Öffnung (36), die zu diesem Zweck in der Zahnstange (17) vorgesehen ist, außerhalb des Gehäuses (9) zu kippen.

5. Treibstange oder Treibstangenschloß nach Anspruch 4, **dadurch gekennzeichnet, daß** die Zahnstange (17) durch zwei parallele Schenkel (37, 38) gebildet ist, ausgestattet jeweils mit einer Verzahnung (39), fähig, um mit Zahnungen (16) zusammenzuwirken, die eine symmetrische Anordnung beiderseits des Verriegelungsriegels (35) im Bereich der Schloßfalle (13) annehmen.

6. Treibstange oder Treibstangenschloß nach irgendeinem der vorgehenden Ansprüche, **dadurch gekennzeichnet, daß** auf der inneren Seite des Gehäuses (9) die seitlichen Wände (41, 42) dieses Letzteren mit wiegenförmigen Ausnehmungen (43) ausgestattet sind, die im Bereich der vorderen Kante dieser seitlichen Wände (41, 42) münden, wobei diese Ausnehmungen (43) für die Aufnahme von Kreisbuckeln (44) angepasst sind, die die Nabe (15) der Schloßfalle (13) beiderseits ausstatten.

7. Treibstange oder Treibstangenschloß nach irgendeinem der vorgehenden Ansprüche, **dadurch gekennzeichnet, daß** das Gehäuse (9) der Art Monoblock ist, wobei die seitlichen Wände (41, 42) und die Umkreiswand (45), insbesondere der Boden (22) dieses Gehäuses (9), eine einheitliche Gesamtheit bilden, in der sich die Elemente des Steuermechanismus (10) durch Einführung ab der Öffnung (46) auf der vorderen Seite dieses Gehäuses (9) positionieren können.

8. Treibstange oder Treibstangenschloß nach irgendeinem der vorgehenden Ansprüche, **dadurch gekennzeichnet, daß** sie Betätigungsstangen (11, 11A) umfaßt, die in Gegenrichtung arbeiten, wobei die eine von diesen Letzteren (11A) durch die Stütze (18) mittels eines im Gehäuse (9) montierten Wendezahnrades (19) angetrieben wird.

9. Treibstange oder Treibstangenschloß nach Anspruch 8, **dadurch gekennzeichnet, daß** das Wendezahnrad (19) im Gehäuse (9) schwenkbar um eine zum Stulp (12) parallelen Achse (48) montiert ist, wobei die seitlichen Wände (41, 42) dieses Gehäuses (9) innerlich an diesem Letzteren eine wiegenförmige Ausnehmung (47) für die Aufnahme der Enden der Achsen (48) umfassen, auf der das besagte Wendezahnrad (19) montiert ist.
